# EUROPÄISCHE PATENTSCHRIFT

(11) **EP 2 270 395 B1**
(45) Veröffentlichungstag und Bekanntmachung des Hinweises auf die Patenterteilung: **14.01.2015**
(21) Anmeldenummer: 09162239.9
(22) Anmeldetag: 09.06.2009
(51) Int. Cl.: F23M 5/04, F23R 3/00

(54) **Hitzeschildelementanordnung und Verfahren zur Montage eines Hitzeschildelementes**
Heat shield element assembly and method for installing same
Agencement d'élément de bouclier thermique et procédé de montage d'un élément de bouclier thermique

(43) Veröffentlichungstag der Anmeldung: 05.01.2011
(73) Patentinhaber: Siemens Aktiengesellschaft, 80333 München (DE)
(72) Erfinder: Böttcher, Andreas, 40882 Ratingen (DE); Kluge, Andre, 48249 Dülmen (DE); Link, Marco, 47057 Duisburg (DE); Scheidtmann, Wilhelm, 58644 Iserlohn (DE); Simon, Gerhard, 45239 Essen (DE); Tenrahm, Thomas-Dieter, 46535 Dinslaken (DE); Tertilt, Marc, 45529 Hattingen (DE); Tüschen, Sabine, 46147 Oberhausen (DE)

(56) Entgegenhaltungen:
- EP-A- 1 701 095
- EP-A- 1 741 981
- EP-A- 1 884 713
- WO-A-01/63177
- WO-A-2006/111508

## Beschreibung

Die Erfindung betrifft eine Hitzeschildelementanordnung mit einem Hitzeschildelement, ein Verfahren zur Montage eines Hitzeschildelementes in einer Hitzeschildelementanordnung, ein weiteres Verfahren zur Montage eines Hitzeschildelementes in einer Hitzeschildelementanordnung und eine Verwendung der Hitzeschildelementanordnung mit den in den jeweiligen unabhängigen Ansprüchen genannten Merkmalen.

In vielen technischen Anwendungen werden leistungsfähige keramische Hitzeschilde verwendet, um Temperaturen zwischen 1000 und 1600 Grad Celsius zu widerstehen. Insbesondere die Hitzeschilde von Turbinenmaschinen wie Gasturbinen und Turbinentriebwerken, wie sie in stromerzeugenden Kraftwerken und in größeren Flugzeugen Verwendung finden, weisen entsprechend große durch Hitzeschilde abzuschirmende Flächen im Inneren der Brennkammern auf. Wegen der thermischen Ausdehnung und wegen großer Abmessungen muss der Schild aus einer Vielzahl einzelner aus Keramik hergestellter Hitzeschildelemente zusammengesetzt werden, die voneinander mit einem ausreichenden Spalt beabstandet sind. Dieser Spalt bietet den Hitzeschildelementen ausreichenden Raum für die thermische Ausdehnung. Da jedoch der Spalt auch einen direkten Kontakt der heißen Verbrennungsgase mit der den Hitzeschild tragenden Tragstruktur ermöglicht, wird als eine effektive Gegenmaßnahme durch die Spalte in Richtung der Brennkammer ein Kühlfluid in Form von Kühlluft über Kühlkanäle eingeblasen. Diese Kühlluft wird ferner dazu verwendet, gezielt die metallischen Halterungen anzublasen und somit zu kühlen, mit welchen die keramischen Hitzeschildelemente (CHS, Ceramic Heat Shields) an der Tragstruktur verklammert sind.

Um die Halterungen möglichst einfach und einteilig auszuführen, ist eine Bauweise bekannt, bei der diese Halterungen einerseits in die in der Tragstruktur kreisumlaufend und parallel ausgebildete Montage-Nuten eingreifend einschiebbar sind, und andererseits mit ausgebildeten Greifabschnitten in die in seitlichen Kanten der keramischen Hitzeschildelemente ausgebildete Halternuten verklammert werden. Die Hitzeschildelemente werden nacheinander mit den Haltern in die Nuten der Tragstruktur eingeschoben, wobei die nachkommenden Elemente die vorher positionierten in ihren Positionen versperren. Auf diese Weise kann beispielsweise eine kreisumlaufende Reihe von Hitzeschildelementen in einer Brennkammer einer Gasturbine gebildet werden.

Das letzte verbleibende Hitzeschildelement kann jedoch nicht mehr auf diese Weise montiert werden, weil die beiderseits vorhandenen benachbarten Hitzeschildelemente eine tangential gerichtete Montagebewegung blockieren. Oft wird ein derartiges letzes Hitzeschildelement als ein Attrappenplatte oder Attrappe genannt. Folglich werden zum Anbringen des letzten Hitzeschildelementes Lösungen mit Verschraubungen angewendet, die eine Montage des Hitzeschildelementes in Richtung der Flächennormalen der Tragstruktur ermöglichen.

Eine bekannte Verschraubung benutzt hierzu vier Schrauben, die in den in seitlichen Kanten des Hitzeschildelementes hierfür ausgebildete Aussparungen eingreifen. Diese Lösung ist dadurch benachteiligt, dass die Montage ein Handhabungsproblem bedingt. Die Handhabung der vier Schrauben erzwingt beispielsweise die Verwendung von Fixiermitteln wie Verklebung oder Klebeband, die nicht zuverlässig sind, wodurch die Schrauben verloren gehen können und wegen hoher Beschädigungsgefahr einer Turbine unbedingt vor Inbetriebnahme gefunden werden müssen. Ferner ist die Über-Kopf-Montage schwierig, da die Schrauben durch die Fixierung per Klebeband verkippen können und somit nicht in die vorgesehenen Bohrungen eingeführt werden kann. Da es sich um das letzte Hitzeschild handelt, können die Schrauben nicht per Hand positioniert werden, sondern müssen per Inbus - ohne Sicht - in die Bohrungen eingefädelt werden.

EP 1 701 095 A1 und EP 0 558 540 B1 beschreiben beispielhaft einen wie oben genant ausgeführten Hitzeschild mit den geschilderten Vorteilen und Problemen. Eine alternative Hitzeschildanordnung ist aus dem WO 01/63177 A1 bekannt. Die Hitzeschildelemente werden in der Fachwelt auch als Steine und die sie haltenden Halteelemente Steinhalter und die in den Seitenkanten der Hitzeschildelemente ausgesparte Nuten als Taschen bezeichnet.

Die vorliegende Erfindung macht es sich zur Aufgabe, die Montage, Demontage und dauerhafte Befestigung eines Hitzeschildelementes, insbesondere eines Schlusssteines oder einer Attrappe, in Richtung der Flächennormalen der Tragstruktur eines aus einer Vielzahl von Hitzeschildelementen aufgebauten Hitzeschildes sicher und unkompliziert zu gestalten, wobei die Befestigungselemente ausreichend gekühlt und keiner Überhitzung durch heiße Gase ausgesetzt werden sollen.

Zur Lösung dieser Aufgabe geht die Erfindung nach einem ersten Aspekt von einer Hitzeschildelementanordnung mit einem Hitzeschildelement, insbesondere einer Attrappe, für einen eine Vielzahl benachbart an einer Tragstruktur angeordneter Hitzeschildelemente aufweisenden Hitzeschild aus. Das Hitzeschildelement weist eine Heißseite und eine Kaltseite auf, und ist an der Tragstruktur befestigt, wobei die Tragstruktur pro Hitzeschildelementreihe wenigstens eine Montagenut aufweist. Das Hitzeschildelement weist an jeweils zwei gegenüberliegenden und quer zu den parallelen Montagenuten verlaufenden Kantenseiten ausgesparte Vertiefungen in Form von Haltenuten auf.

Zur Lösung der Aufgaben der Erfindung weist ein erfindungsgemäßes Hitzeschildelement wenigstens eine durchgehende Schraubenkopföffnung auf, welche die Kaltseite und die Heißseite des Hitzeschildelementes im Wesentlichen senkrecht durchbohrt und durch welche der Kopf der jeweiligen Schraube bis zur Tragstruktur zugänglich und/oder frei versenkbar ist. Im Kopf der Schraube kann dabei insbesondere eine Inbusvertiefung sechseckiger oder anderer Form ausgebildet sein, sodass die Schraube von der Heißseite des Hitzeschildelementes mithilfe eines entsprechenden Inbuswerkzeuges gedreht werden kann.

Die durchgehende Schraubenkopföffnung ist über der Montagenut eingerichtet. Außerdem ist in der Montagenut der Tragstruktur fluchtend mit der Schraubenkopföffnung eine Schraubenbohrung zur Aufnahme des Gewindeschaftes der Schraube vorhanden.. Unter dem Kopf der Schraube ist ein als Steinhalter dienendes Federelement anordenbar und/oder angeordnet, welches sich entlang der Kaltseite des Hitzeschildelementes und der Montagenut der Tragstruktur erstreckt. Dabei ist wenigstens ein äußeres Ende des als Steinhalter dienenden Federelementes als ein umklammernder Haltehaken ausgebildet, der zum Eingreifen in die seitliche ausgesparte Haltenut des Hitzeschildelementes ausgestattet ist.

Dadurch sind die Köpfe der Schrauben und deren Schäfte im Vergleich zum Stand der Technik tiefer bis an die Tragstruktur herangeführt und aus den Spaltbereichen zwischen den Hitzeelementen entfernt. Sie werden daher nicht direkt von den heißen Gasen angeströmt. Folglich kann auf eine Kühlluftbeströmung und den damit verbundenen Aufwand ganz verzichtet oder diese wesentlich vereinfacht und reduziert werden.

Gemäß einer bevorzugten Ausgestaltung vorliegender Erfindung erstreckt sich das Federelement nur zu einer der beiden die Haltenuten aufweisenden Seiten, wobei jeweils zwei voneinander abgewandt angeordnete Federelemente ein Federelementepaar bilden.

In einer weiteren bevorzugten Ausgestaltung der vorliegenden Erfindung erstreckt sich das Federelement zu beiden die Haltenuten aufweisenden Seiten des Hitzeschildelementes und bildet so ein einstückiges Federelementepaar. Dabei ist das Federelement durch vorzugsweise wenigstens eine gemeinsame Schraube an der Tragstruktur befestigt. An den beiden äußeren Enden des Federelementes ist ferner je ein umklammernder Haltehaken ausgebildet, der zum Eingreifen in die jeweilige seitliche ausgesparte Haltenut des Hitzeschildelementes vorgesehen ist. Mit dieser Anordnung reduziert sich die Anzahl der Federelemente und der Schrauben, sodass die Montage und Demontage wesentlich einfacher zu bewältigen sind.

Das einstückige Federelementepaar lässt sich noch weiter verbessern, wenn diesich entlang der Montagenut der Tragstruktur erstreckende Langseite des Federelementes eine vorgegebene Wölbung aufweist, die von der Tragstruktur her konvex ausgewölbt ist, sodass wenn das Federelement entspannt ist, die umklammernden Haltehaken an den Enden des Federelementes um je einen vorgegebenen Winkel voneinander geneigt sind. Dadurch ist zwischen den Haltehaken ein Abstand gebildet, der eine Einfädelung des Hitzeschildelementes zwischen den Haltehaken ermöglicht.

Vorzugsweise ist auf der Heißseite des Hitzeschildelementes eine Aussparung vorgesehen, die zur Aufnahme der konvexen Wölbung des Federelementes vorgesehen ist.

Außerdem ist gemäß einer weiteren bevorzugten Ausgestaltung der Erfindung zwischen der Heißseite des Hitzeschildelementes und dem Federelement ein Niederhalter angeordnet, der dazu dient, durch Andruck die Wölbung des Federelementes zu begradigen und dadurch die Haltehaken an den einander gegenüberliegenden Enden des Federelementes in die Haltenuten eingreifen zu lassen.

Die in der jeweiligen Montagenut der Tragstruktur vorgesehene Schraubenbohrung kann zur Aufnahme des Gewindeschaftes der Schraube durchgehend durch die Tragstruktur hindurch ausgebildet sein und mit einer von der Rückseite der Tragstruktur anbringbaren Gewindevorrichtung verschraubbar ausgeführt sein.

Alternativ kann die in der Montagenut der Tragstruktur vorgesehene Schraubenbohrung zur Aufnahme des Gewindeschaftes der Schraube vorzugsweise als eine Blindbohrung von bestimmter ausreichender Tiefe ausgeführt sein, wobei in der Blindbohrung ferner vorzugsweise ein Gewindeeinsatz montierbar ist. Der Gewindeeinsatz kann insbesondere als ein Spiraleinsatz oder ein Helicoil ausgebildet sein. Durch diese Maßnahmen benötigt man keine, von der Rückseite der Tragstruktur anzubringende Gewindevorrichtung, wie eine Schraubenmutter vorzusehen. Folglich kann die Montage und Demontage des Hitzeschildelementes vollständig von der vorderen Seite der Tragstruktur erfolgen.

Nach einem weiteren Aspekt werden die Aufgaben der vorliegenden Erfindung durch ein Verfahren zur Montage einer Hitzeschildelementanordnung mit einem Hitzeschildelement und wenigstens einem Federelement an einer Tragstruktur nach einer vorhergehend beschriebenen Ausgestaltung gelöst.

Die erfindungsgemäße Montage des Hitzeschildelementes wird derart ausgeführt, dass
- das Federelement zum Eingreifen in der Haltenut an dem Hitzeschildelement montiert wird,
- die Schraube in die zugehörige durchgehende Schraubenkopföffnung eingeführt und durch eine im Federelement vorgesehene Schraubenöffnung hindurchgesteckt wird,
- das Hitzeschildelement mit angebrachtem Federelement und Schraube in einer zur Oberfläche der Tragstruktur senkrechten Bewegung an der Tragstruktur montiert wird, sodass der Gewindeschaft der Schraube in die zugehörige Schraubenbohrung der Tragstruktur eingreift, und
- die Schraube verschraubt wird.

Die Federelemente werden vorzugsweise mit einer Klebeverbindung fixiert, damit sie bei der Montage an dem Hitzeschildelelement haften bleiben. Die Schraube kann in einer alternativen Ausgestaltung des Montageverfahrens auch nachträglich über die Schraubenkopföffnung und die Bohrung in dem Federelement in die Schraubenbohrung der Tragstruktur eingefädelt und eingeschraubt werden.

Hierbei wird als Gewindevorrichtung entweder ein in der Blindbohrung der Tragstruktur vorher eingesetzter Gewindeeinsatz oder eine durch die durchgehende Schraubenbohrung der Tragstruktur zugängliche Gewindemutter verwendet. Es sind somit seitens der Konstruktion wahlweise beide Typen der Verschraubung verwendbar.

Schließlich werden die Aufgaben der vorliegenden Erfindung nach einem weiteren Aspekt durch eine Verwendung der Hitzeschildelementanordnung nach einer vorhergehend beschriebenen bevorzugten Ausgestaltung zum Ausbilden eines Hitzeschildes, insbesondere eines Schlusssteines oder Attrappensteines des Hitzeschildes, einer Brennkraftmaschine, insbesondere einer Turbine gelöst. Die Turbine kann hierzu vorzugsweise eine Gasturbine sein.

Die Erfindung wird nachfolgend in Ausführungsbeispielen anhand der zugehörigen Zeichnungen erläutert. Es zeigen:
Figur 1 eine Teilquerschnittsansicht durch eine bekannte Hitzeschildelementanordnung,
Figur 2 eine perspektivische Teilansicht auf das bekannte Hitzeschildelement aus Fig.1,
Figur 3 eine Querschnittsansicht einer ersten erfindungsgemäßen Hitzeschildelementanordnung vor der Montage,
Figur 4 eine Querschnittsansicht der ersten erfindungsgemäßen Hitzeschildelementanordnung nach der Montage,
Figur 5 eine perspektivische Ansicht eines erfindungsgemäßen Federelementes,
Figur 6 eine perspektivische Explosionsansicht einer zweiten erfindungsgemäßen Hitzeschildelementanordnung,
Figur 7 eine perspektivische Querschnittsansicht der zweiten erfindungsgemäßen Hitzeschildelementanordnung bei Montage, und
Figur 8 eine seitliche Querschnittsansicht der zweiten erfindungsgemäßen Hitzeschildelementanordnung.
Figuren 1 und 2 zeigen eine Teilquerschnittsansicht durch eine bekannte Hitzeschildelementanordnung 1.

Bei der bekannten Hitzeschildelementanordnung 1 werden die Hitzeschildelemente 3 oder Steine mithilfe von insgesamt vier Verschraubungen an der Tragstruktur 30 befestigt.

In den seitlichen Kanten des Hitzeschildelementes 3 sind Vertiefungen oder Taschen 5 mit seitlichen Aussparungen 6 gebildet, in welchen der Schraubenschaft 15 und Schraubenkopf 13 seitlich einlegbar sind. Unter dem Schraubenkopf 13 ist ein Druckverteiler oder Scheibe 14 angeordnet, die den Druck auf eine größere Fläche verteilt und so den keramischen Körper des Hitzeschildelementes 3 schont.

Ein Hitzeschildelement 3 mit allein vier angebrachten Schrauben 13/15 und Druckverteilern 14 muss nach Stand der Technik nun senkrecht auf die Tragstruktur 30 montiert werden, und die vier Schraubenschäfte 15 müssen in die vier entsprechend in der Tragstruktur 30 angeordnete Schraubenbohrungen eingefädelt werden. Weil die frei seitlich in die Taschen 5 eingelegten Schrauben leicht herausfallen können, werden sie mit einem Klebstoff oder Klebestreifen vorher in ihren Positionen fixiert. Beim Einfädeln jedoch geht diese Klebeverbindung leicht verloren und die Schrauben können entweder herausfallen oder verkantet werden und treffen deshalb nicht mehr in die Schraubenbohrungen der Tragstruktur 30.

Weil die Schrauben relativ hoch herausragen, werden sie durch die zwischen den benachbarten Hitzeschildelementen 3 vorhandenen Spalte von den heißen Gasen angeströmt und erreichen hohe Temperaturen, wodurch eine Kühlung erforderlich wird. Die Kühlung ist beispielsweise als eine Belüftung über Kanäle und Belüftungsleitungen 25 ausgeführt. Als Kühlkanal kann die Montagenut 40 der Tragstruktur 30 oder spezielle in der Tragstruktur gebildete Kanäle dienen.

Weil bei dieser Montageart die thermische Ausdehnung des keramischen Hitzeschildelementes 3 und der metallischen Schraube 15 erheblich und unterschiedlich ist, muss die Schraube 15 außerdem in einem Federtellerpaket 19 verschraubt werden. Das Federtellerpaket 19 ist ein zusätzliches aufwendiges Bauelement und ist in einer Pakethülse 20 verbaut, die von einer Fixierscheibe 22 verschlossen ist. Diese Fixierscheibe 22 verhindert das Herausfallen der Tellerfeder und der Gewindemutter 21, wenn die Schraube 15 noch nicht eingesetzt ist.

Diese bekannte Anordnung ist somit konstruktionsbedingt aufwendig und schwierig in der Handhabung bei der Montage/Demontage, sodass mitunter zwei Personen erforderlich sind.

Figur 3 zeigt eine Querschnittsansicht einer ersten erfindungsgemäßen Hitzeschildelementanordnung 1 vor Montage.

Das einstückige Federelement 37 ist im entspannten Zustand mit einer Wölbung 37 versehen, die konvex von der Oberfläche der Tragstruktur 30 ausgewölbt ist. Durch diese vorgegebene Wölbung sind die beiden an den äußeren Enden des Federelementes 37 vorgesehenen Haltehaken 36 um einen vorgegebenen Winkel auseinander gespreizt. Diese vorgegebene Spreizung wird eventuell noch manuell ausgeweitet, um das Hitzeschildelement 3 zwischen den Haltehaken 36 einzufädeln und festzuhalten. Durch das Festhalten kann das Hitzeschildelement 3 mit den zwei an ihm angebrachten Federelementen 37 bequem gehandhabt werden. So kann als Nächstes beispielsweise die Schraube 28 in die Schraubenkopföffnung eingesteckt werden.

An der zur Kaltseite 4 des Hitzeschildelementes 3 gewandten Seite der Wölbung 37 des Federelementes ist ein Niederhalter 38 angebracht. Dieser Niederhalter 38 ist wenigstens teilweise in einer an der Kaltseite 4 in dem Hitzeschildelement ausgebildeten Aussparung 32 versenkbar, sodass bei der oben beschriebenen Einfädelung die Haltehaken 36 gespreizt bleiben können.

Figur 4 zeigt eine Querschnittsansicht der ersten erfindungsgemäßen Hitzeschildelementanordnung 1 aus Figur 3 nach der Montage an der Tragstruktur 30.

Die Tragstruktur 30 weist hierzu eine Schraubenbohrung auf, die in diesem Beispiel als eine durchgehende Bohrung ausgeführt ist. Das einstückige Federelementepaar 37 wird in eine in der Tragstruktur 30 ausgebildete Montagenut 40 eingelegt, wodurch das Hitzeschildelement 3 direkt an der Tragstruktur 30 anliegt. Durch das Anziehen der Schraube 28 wird der Niederhalter 38 bis zum Nutboden gedrückt und die Wölbung des Federelementes 37 dadurch begradigt, sodass die Haltehaken 36 auf beiden Seiten in die jeweilige seitliche Haltenut 34 des Hitzeschildelementes 3 eingreifen und dieses somit festhalten. Durch die vorgegebene Federkraft der Federelemente 37 wird das Hitzeschildelement gegen die Tragstruktur 30 gepresst und die thermische Ausdehnung des Hitzeschildelementes 3 wird somit auch durch die federnd nachgebenden Federelemente 37 ausgeglichen.

Dadurch ist es nicht mehr erforderlich, die Schrauben 28 in einem Tellerfederpaket wie unter Figur 1 beschrieben aufzufangen. Es kann eine einfache Gewindemutter 42 verwendet werden, die von der Rückseite der Tragstruktur 30 anzubringen ist.

Die Schraubenkopföffnung 29 ist bevorzugt durchgehend mit gleichem Durchmesser ausgebildet und stellt die Zugänglichkeit des Schraubenkopfes 27 der Schraube 28 von der Heißseite 2 des Hitzeschildelementes 3 sicher. So kann die Montage oder Demontage mithilfe eines Drehwerkzeuges, beispielsweise eines Inbuswerkzeuges ausgeführt werden, das durch die Schraubenkopföffnung 29 in die Inbusaussparung 11 des Schraubenkopfes 27 eingesteckt werden kann.

Außerdem ist in einer vorteilhaften Ausgestaltung der Durchmesser der Schraubenkopföffnung 29 im Hitzeschildelement etwas größer als der Durchmesser des Schraubenkopfes 27 der Schraube 28, sodass der Schraubenkopf 27 durch die Schraubenkopföffnung 29 durchsteckbar ist.

Dadurch kann die Montage und Demontage des Hitzeschildelementes einfach gehandhabt werden.

Es ist von Vorteil, jedoch nicht zwingend, dass die Position der Schraube 28 symmetrisch mittig angeordnet ist, weil dadurch das einstückige Federelement 37 zu beiden Seiten hin gleich lange Federschulter erhält und folglich gleiche Federkräfte an jedem der vier Befestigungspunkte des Hitzeschildelementes 3 angreifen.

Der vorgegebene Versatz a zwischen der oberen Kante und der unteren Kante der seitlichen Haltenut 34 des Hitzeschildelementes 3 sorgt dafür, dass die Haltehaken 36 auch im gespreizten Zustand genügend Platz haben, um die vormontierte Hitzeschildelementanordnung zwischen den bereits vormontierten benachbarten Hitzeschildelementen einzuführen.

Figur 5 zeigt eine perspektivische Ansicht eines erfindungsgemäßen Federelementes 44, das in einer zweiten bevorzugten Ausgestaltung der Erfindung in zwei Teile aufgeteilt ist.

Dieses Federelement 44 weist eine große Ähnlichkeit mit den normalen Steinhaltern auf. Es weist eine Bohrung 45, die zum Befestigen mittels einer Schraubverbindung vorgesehen ist, und einen Haltehaken 46 auf, der zum Eingreifen in die seitliche Haltenut 34 des Hitzeschildelementes 3 vorgesehen ist.

Figur 6 zeigt eine perspektivische Explosionsquerschnittsansicht einer zweiten erfindungsgemäßen Hitzeschildelementanordnung 1.

Die Tragstruktur 30 weist pro Hitzeschildelementreihe zwei umlaufende parallel angeordnete Montagenuten 40 auf. In dem Boden dieser Montagenuten 40 sind insgesamt vier Verschraubungsbohrungen, die hierbei beispielhaft als Blindbohrungen 48 ausgeführt sind, vorgesehen.

Das Hitzeschildelement 3 weist in den quer zu den Montagenuten 40 angeordneten seitlichen Kanten jeweils auf jeder Seite eine Vertiefung in Form einer Haltenut 34 auf, in welche die Haltehaken der Federelemente 44 eingreifen.

Erfindungsgemäß sind vier Schraubenkopfbohrungen 29 vorgesehen, die das Hitzeschildelement 3 durchgehend vorzugsweise mit gleichem Durchmesser durchbohren.

In Figur 7 und Figur 8 ist die gleiche Ausgestaltung aus Figur 6 in einer perspektivischen Querschnittsansicht nach Montage eines Federelementes 44 dargestellt.

Hierbei liegt das Hitzeschildelement 3 an der Tragstruktur 30 an, und das Federelement 44 ist, ebenso wie in der unter Figuren 3 und 4 beschriebenen Ausgestaltungen, in der Montagenut 40 der Tragstruktur 30 versenkt.

Das Federelement 44 ist hierbei durch eine Schraube 28, die durch die Bohrung 45 des Federelementes durchgesteckt ist, in einer im Boden der Montagenut 40 ausgebildeten Blindbohrung 48 mittels eines Gewindeeinsatzes 50 verschraubt. Der Schraubenkopf 27 der Schraube 28 ist hierzu durch die Schraubenkopföffnung 29 des Hitzeschildelementes 3 durchsteckbar.

Das Federelement 44 ist im montierten Zustand gespannt, sodass es eine Druckkraft ausübt, die an insgesamt vier Eckbereichsstellen das Hitzeschildelement 3 gegen die Tragstruktur 30 andrückt. Auch in dieser Ausgestaltung wird dadurch die thermische Ausdehnung des Hitzeschildelementes 3 ausgeglichen, sodass kein Federtellerpaket benötigt wird.

Die Blindbohrung 48 ermöglicht eine Montage und Demontage des Hitzeschildelementes 3 ausschließlich von der Heißseite her.

Ferner ist es in einer bevorzugten Ausgestaltung von Vorteil, die Blindbohrung 48 von der Rückseite der Tragstruktur 3 mit einem Kanal 49 auszustatten und durch die Schraube 28 einen Luftkanal 52 auszubilden. Durch diese einfach auszubildenden Belüftungskanäle kann Kühlluft eingeleitet werden, um den Schraubenkopf 27 der Schraube 28 bei Bedarf zu kühlen.

Die Montage des Hitzeschildelementes 3 nach dieser Ausgestaltung werden die vier Federelemente 44 an den vier Stellen in die seitliche Haltenut 34 eingelegt und durch Klebeband darin befestigt. Die Vorbaugruppe wird dann senkrecht auf ihren Platz zwischen den benachbarten Hitzeschildelementen eingesetzt. Anschließend werden die vier Schrauben 28 durch die jeweiligen zugehörigen Schraubenkopföffnungen 29 hindurchgesteckt und durch die Bohrungen 45 der Federelemente 44 in die in den Blindbohrungen 48 eingesetzten Gewindeeinsätze eingefädelt und mit einem Inbuswerkzeug eingeschraubt.

## Patentansprüche

1. Hitzeschildelementanordnung (1) mit einem Hitzeschildelement (3) für einen eine Vielzahl benachbart an einer Tragstruktur (30) angeordneter Hitzeschildelemente aufweisenden Hitzeschild, wobei das Hitzeschildelement (3) eine Heißseite (2) und eine Kaltseite (4) aufweist, und das Hitzeschildelement (3) an der Tragstruktur (30) befestigt ist, wobei die Tragstruktur (30) pro Hitzeschildelementreihe wenigstens eine Montagenut (40) aufweist, und wobei das Hitzeschildelement (3) an jeweils zwei gegenüberliegenden und quer zu den parallelen Monatenuten (40) verlaufenden Kantenseiten ausgesparte Vertiefungen (34) in Form von Haltenuten (34) aufweist, wobei
das Hitzeschildelement (3) wenigstens eine durchgehende Schraubenkopföffnung (29) aufweist, welche die Kaltseite (4) und die Heißseite (2) des Hitzeschildelementes (3) im Wesentlichen senkrecht durchbohrt und durch welche der Schraubenkopf (27) einer jeweiligen Schraube (28) bis zur Tragstruktur (30) zugänglich angeordnet und/oder frei versenkbar ist, wobei die durchgehende Schraubenkopföffnung (29) über der Montagenut (40) eingerichtet ist und in der Montagenut (40) der Tragstruktur (30) eine Schraubenbohrung (48) zur Aufnahme des Gewindeschaftes (28) der Schraube (28) vorgesehen ist,
und unter dem Schraubenkopf (27) der jeweiligen Schraube (28) ein Federelement (37, 44) anordenbar und/oder angeordnet ist, welches sich entlang der Kaltseite (4) des Hitzeschildelementes (3) in der Montagenut (40) der Tragstruktur (30) erstreckt,
wobei wenigstens ein äußeres Ende des Federelementes (37, 44) als ein umklammernder Haltehaken (36, 46) ausgebildet ist, der zum Eingreifen in die seitliche ausgesparte Haltenut (34) des Hitzeschildelementes (3) ausgebildet ist.

2. Hitzeschildelementanordnung nach Anspruch 1,
wobei
sich das Federelement (44) nur zu einer der beiden die Haltenuten (34) aufweisenden Seiten des Hitzeschildelementes (3) erstreckt, wobei jeweils zwei voneinander abgewandt angeordnete Federelemente (44, 44) ein Federelementepaar bilden.

3. Hitzeschildelementanordnung nach Anspruch 1,
wobei das Federelement (37) sich zu beiden die Haltenuten (34) aufweisenden Seiten des Hitzeschildelementes (3) erstreckt und so ein einstückiges Federelementepaar (37) bildet, wobei das Federelementpaar (37) durch wenigstens eine gemeinsame Schraube (28) an der Tragstruktur (30) befestigt ist und an den beiden äußeren Enden des Federelementes (37) je ein umklammernder Haltehaken (36) ausgebildet ist, der zum Eingreifen in die jeweilige seitliche ausgesparte Haltenut (34) des Hitzeschildelementes (3) ausgestaltet ist.

4. Hitzeschildelementanordnung nach Anspruch 3,
wobei die entlang der Montagenut (40) der Tragsstruktur (3) sich erstreckende Langseite des Federelementes (37) eine Wölbung (37) aufweist, die von der Tragstruktur (30) her konvex gewölbt ist, sodass wenn das Federelement (37) entspannt ist, die umklammernden Haltehaken (36) an den Enden des Federelementes um je einen vorgegebenen Winkel voneinander gespreizt sind, wodurch zwischen den Haltehaken (36) ein Abstand gebildet ist, der eine Einfädelung des Hitzeschildelementes (3) zwischen den Haltehaken (36) ermöglicht.

5. Hitzeschildelementanordnung nach einem vorhergehenden Anspruch 4,
wobei in der Kaltseite (4) des Hitzeschildelementes (3) eine Aussparung (32) vorgesehen ist, die zur Aufnahme der konvexen Wölbung (37) des Federelementes (37) vorgesehen ist.

6. Hitzeschildelementanordnung nach einem vorhergehenden Anspruch 4 oder 5,
wobei zwischen der Kaltseite (4) des Hitzeschildelementes (3) und dem Federelement (37) ein Niederhalter (38) angeordnet ist, der dazu dient, durch Andruck die Wölbung (37) des Federelementes (37) zu begradigen und dadurch die Haltehaken (36) an den gegenüberliegenden Enden des Federelementes (37) in die Haltenuten (34) eingreifen zu lassen.

7. Hitzeschildelementanordnung nach einem vorhergehenden Anspruch,
wobei die in der Montagenut (40) der Tragstruktur (30) vorgesehene Schraubenbohrung zur Aufnahme des Gewindeschaftes (28) der Schraube (28) durchgehend durch die Tragstruktur (30) hindurch ausgebildet und mit einer von der Rückseite (31) der Tragstruktur (30) anbringbaren Gewindevorrichtung (42) verschraubbar oder verschraubt ist.

8. Hitzeschildelementanordnung nach einem vorhergehenden Anspruch 1 bis 6,
wobei die in der Montagenut (40) der Tragstruktur (30) vorgesehene Schraubenbohrung (48) zur Aufnahme des Gewindeschaftes (28) der Schraube (28) als eine Blindbohrung (48) von bestimmter ausreichender Tiefe ausgeführt ist.

9. Hitzeschildelementanordnung nach Anspruch 8,
wobei in der Blindbohrung (48) ein Gewindeeinsatz (50) montierbar ist.

10. Hitzeschildelementanordnung nach Anspruch 9,
wobei der Gewindeeinsatz (50) als ein Spiraleinsatz oder ein Helicoil ausgebildet ist.

11. Verfahren zur Montage einer Hitzeschildelementanordnung (1) mit einem Hitzeschildelement (3) und wenigstens einem Federelement (44) an einer Tragstruktur (30) nach einem der Ansprüche 1 bis 10,
wobei
- das Federelement (44) zum Eingreifen in der Haltenut (34) an dem Hitzeschildelement (3) montiert wird,
- die Schraube (28) in die zugehörige durchgehende Schraubenkopföffnung (29) eingeführt und durch eine im Federelement (44) vorgesehene Bohrung (45) hindurch gesteckt wird,
- das Hitzeschildelement (3) mit dem angebrachten Federelement (44) und der Schraube (28) in einer zur Oberfläche der Tragstruktur (30) senkrechten Bewegung an der Tragstruktur (30) montiert wird, sodass der Gewindeschaft (28) der Schraube (28) in die zugehörige Schraubenbohrung (48) der Tragstruktur (30) eingreift,
- die Schraube (28) verschraubt wird.

12. Verfahren nach Anspruch 11,
wobei wenigstens zwei Federelemente (44) und wenigstens zwei Schrauben (28) pro Hitzeschildelement (3) verwendet werden.

13. Verfahren nach Anspruch 11 oder 12,
wobei als Gewindevorrichtung (42, 50) ein in der Blindbohrung (48) der Tragstruktur (30) vorher eingesetzter Gewindeeinsatz (50) oder eine durch die durchgehende Schraubenbohrung der Tragstruktur (30) zugängliche Gewindemutter (42) verwendet wird.

14. Verwendung der Hitzeschildelementanordnung (1) nach einem vorhergehenden Anspruch zum Ausbilden eines Hitzeschildes, insbesondere eines Schlusssteines oder Attrappensteines (3) des Hitzeschildes, einer Brennkraftmaschine, insbesondere einer Turbine.

## Claims

1. Heat shield element arrangement (1) having a heat shield element (3) for a heat shield having a plurality of heat shield elements arranged adjacent to one another on a supporting structure (30), wherein the heat shield element (3) has a hot side (2) and a cold side (4), and the heat shield element (3) is securely fixed to the supporting structure (30), wherein the supporting structure (30) has at least one installation groove (40) per heat shield element row, and wherein the heat shield element (3) has recessed cutouts (34) in the form of retaining grooves (34) on two oppositely disposed edge sides in each case running transversely to the parallel installation grooves (40),
wherein
the heat shield element (3) has at least one continuous screw head opening (29) which penetrates the cold side (4) and the hot side (2) of the heat shield element (3) substantially vertically and through which the screw head (27) of a respective screw (28) is arranged so as to be accessible and/or can be freely countersunk as far as the supporting structure (30), wherein the continuous screw head opening (29) is configured over the installation groove (40) and a drilled screw hole (48) for accommodating the threaded shank (28) of the screw (28) is provided in the installation groove (40) of the supporting structure (30),
and a spring element (37, 44) can be arranged and/or is arranged under the screw head (27) of the respective screw (28) and extends along the cold side (4) of the heat shield element (3) in the installation groove (40) of the supporting structure (30),
wherein at least one outer end of the spring element (37, 44) is embodied as a clamping retaining hook (36, 46) which is embodied for engaging in the lateral recessed retaining groove (34) of the heat shield element (3).

2. Heat shield element arrangement according to claim 1, wherein
the spring element (44) extends only on one of the two sides of the heat shield element (3) that have the retaining grooves (34), wherein two spring elements (44, 44) facing away from each other in each case form a spring element pair.

3. Heat shield element arrangement according to claim 1, wherein the spring element (37) extends on both sides of the heat shield element (3) that have the retaining grooves (34) and thus forms a one-piece spring element pair (37), wherein the spring element pair (37) is securely fixed to the supporting structure (30) by means of at least one common screw (28) and one clamping retaining hook (36) is embodied at each of the two outer ends of the spring element (37), which clamping retaining hook is provided for engaging in the respective lateral recessed retaining groove (34) of the heat shield element (3).

4. Heat shield element arrangement according to claim 3, wherein the long side of the spring element (37) extending along the installation groove (40) of the supporting structure (3) has a curve (37) which is convexly bowed out from the supporting structure (30) such that when the spring element (37) is in the relaxed state the clamping retaining hooks (36) at the ends of the spring element are splayed apart from each other by a predefined angle in each case, thereby forming a clearance between the retaining hooks (36) which allows the heat shield element (3) to be threaded in between the retaining hooks (36).

5. Heat shield element arrangement according to a preceding claim 4,
wherein a recess (32) is provided in the cold side (4) of the heat shield element (3), which recess is embodied for receiving the convex curve (37) of the spring element (37).

6. Heat shield element arrangement according to a preceding claim 4 or 5,
wherein arranged between the cold side (4) of the heat shield element (3) and the spring element (37) is a holding-down device (38) which serves to straighten the curve (37) of the spring element (37) by contact pressure and thereby allow the retaining hooks (36) at the opposite ends of the spring element (37) to engage in the retaining grooves (34).

7. Heat shield element arrangement according to a preceding claim,
wherein the drilled screw hole provided in the installation groove (40) of the supporting structure (30) for the purpose of receiving the threaded shank (28) of the screw (28) is embodied continuously through the supporting structure (30) and can be screwed or is screwed in position by means of a thread device (42) which can be installed from the rear side (31) of the supporting structure (30).

8. Heat shield element arrangement according to a preceding claim 1 to 6,
wherein the drilled screw hole (48) provided in the installation groove (40) of the supporting structure (30) for the purpose of receiving the threaded shank (28) of the screw (28) is implemented as a blind hole (48) of defined adequate depth.

9. Heat shield element arrangement according to claim 8, wherein a threaded insert (50) can be installed in the blind hole (48).

10. Heat shield element arrangement according to claim 9, wherein the threaded insert (50) is embodied as a spiral insert or a helicoil.

11. Method for installing a heat shield element arrangement (1) having a heat shield element (3) and at least one spring element (44) on a supporting structure (30) according to one of claims 1 to 10,
wherein
- the spring element (44) is installed on the heat shield element (3) for the purpose of engaging in the retaining groove (34),
- the screw (28) is introduced into the associated continuous screw head opening (29) and inserted through a drilled hole (45) provided in the spring element (44),
- the heat shield element (3) together with the installed spring element (44) and the screw (28) is installed on the supporting structure (30) in a movement normal to the surface of the supporting structure (30) such that the threaded shank (28) of the screw (28) engages in the associated drilled screw hole (48) of the supporting structure (30),
- the screw (28) is screwed home.

12. Method according to claim 11,
wherein at least two spring elements (44) and at least two screws (28) are used per heat shield element (3).

13. Method according to claim 11 or 12,
wherein a threaded insert (50) previously inserted in the blind hole (48) of the supporting structure (30) or a threaded nut (42) that is accessible through the continuous drilled screw hole of the supporting structure (30) is used as the thread device (42, 50).

14. Use of the heat shield element arrangement (1) according to a preceding claim for embodying a heat shield, in particular a key brick or dummy brick (3) of the heat shield, of an internal combustion engine, in particular a turbine.

## Revendications

1. Agencement ( 1 ) d'élément de bouclier thermique comprenant un élément ( 3 ) de bouclier thermique pour un bouclier thermique ayant une pluralité d'éléments de bouclier thermique disposés au voisinage d'une structure ( 30 ) porteuse, l'élément ( 3 ) de bouclier thermique ayant un côté ( 2 ) chaud et un côté ( 4 ) froid et l'élément ( 3 ) de bouclier thermique étant fixé à la structure ( 30 ) porteuse, la structure ( 30 ) porteuse ayant au moins une rainure ( 40 ) de montage par rangée d'éléments de bouclier thermique et l'élément ( 3 ) de bouclier thermique ayant, sur respectivement deux côtés de bord opposés et s'étendant transversalement aux rainures ( 40 ) parallèles de montage, des cavités ( 34 ) évidées, sous la forme de rainures ( 34 ) de maintien,
dans lequel
l'élément ( 3 ) de bouclier thermique a au moins une ouverture ( 29 ) traversante de tête de boulon, qui transperce sensiblement perpendiculairement le côté ( 4 ) froid et le côté ( 2 ) chaud de l'élément ( 3 ) de bouclier thermique et par laquelle une tête ( 27 ) d'un boulon ( 28 ) est disposée de manière accessible jusqu'à la structure ( 30 ) porteuse et/ou peut être enfoncée librement, l'ouverture ( 29 ) traversante de la tête de boulon étant ménagée au dessus de la rainure ( 40 ) de montage et il est prévu, dans la rainure ( 40 ) de montage de la structure ( 30 ) porteuse, un taraudage ( 48 ) de réception du fût ( 28 ) fileté du boulon ( 28 ) et, sous la tête ( 27 ) du boulon ( 28 ) respectif, peut être mis et/ou est mis un élément ( 37, 44 ) de ressort, qui, le long du côté ( 4 ) froid de l'élément ( 3 ) de bouclier thermique, s'étend dans la rainure ( 40 ) de montage de la structure ( 30 ) porteuse,
dans lequel au moins une extrémité extérieure de l'élément ( 37, 44 ) de ressort est constituée sous la forme d'un crochet ( 36, 46 ) de maintien de cramponnage, qui est constitué pour pénétrer dans la rainure ( 34 ) de maintien évidée latéralement de l'élément ( 3 ) de bouclier thermique.

2. Agencement d'élément de bouclier thermique suivant la revendication 1,
dans lequel
l'élément ( 44 ) de ressort ne s'étend que vers l'un des deux côtés ayant les rainures ( 34 ) de maintien de l'élément ( 3 ) de bouclier thermique, respectivement deux éléments ( 44, 44 ) de ressort, disposés en étant éloignés l'un de l'autre, formant une paire d'éléments de ressort.

3. Agencement d'élément de bouclier thermique suivant la revendication 1,
dans lequel l'élément ( 37 ) de ressort s'étend des deux côtés, ayant les rainures ( 34 ) de maintien, de l'élément ( 3 ) de bouclier thermique, et forme ainsi une paire ( 37 ) d'éléments de ressort d'une seule pièce, la paire ( 37 ) d'éléments de ressort étant fixée à la structure ( 30 ) porteuse par au moins un boulon ( 28 ) commun et il est constitué, sur les deux extrémités extérieures de l'élément ( 37 ) de ressort, respectivement un crochet ( 36 ) de maintien cramponnant, qui est conformé pour pénétrer dans la rainure ( 34 ) de maintien évidée latéralement respective de l'élément ( 3 ) de bouclier thermique.

4. Agencement d'élément de bouclier thermique suivant la revendication 3,
dans lequel le grand côté, s'étendant le long de la rainure ( 40 ) de montage de la structure ( 3 ) porteuse, de l'élément ( 37 ) de ressort, a une courbure ( 37 ), qui tourne sa convexité vers la structure ( 30 ) porteuse, de sorte que, lorsque l'élément ( 37 ) de ressort est détendu, les crochets ( 36 ) de maintien cramponnant aux extrémités de l'élément de ressort sont écartés l'un de l'autre d'un angle donné à l'avance, ce qui forme entre les crochets ( 36 ) de maintien une distance, qui rend possible d'enfiler l'élément ( 3 ) de bouclier thermique entre les crochets ( 36 ) de maintien.

5. Agencement d'élément de bouclier thermique suivant une revendication précédente 4,
dans lequel il est prévu dans le côté ( 4 ) froid de l'élément ( 3 ) de bouclier thermique un évidement ( 32 ), qui est prévu pour la réception de la courbure ( 37 ) convexe de l'élément ( 37 ) de ressort.

6. Agencement d'élément de bouclier thermique suivant l'une des revendications précédentes 4 ou 5,
dans lequel il est monté entre le côté ( 4 ) froid de l'élément ( 3 ) de bouclier thermique et l'élément ( 37 ) de ressort, un serre flanc ( 38 ), qui sert à rectifier par application d'une pression la courbure ( 37 ) de l'élément ( 37 ) de ressort et ainsi à faire pénétrer, dans les rainures ( 34 ) de maintien, les crochets ( 36 ) de maintien aux extrémités opposés de l'élément ( 37 ) de ressort.

7. Agencement d'élément de bouclier thermique suivant l'une des revendications précédentes,
dans lequel le taraudage prévu dans la rainure ( 40 ) de montage de la structure ( 30 ) porteuse est constitué pour la réception du fût ( 28 ) fileté du boulon ( 28 ) à travers la structure ( 30 ) porteuse et peut être boulonné ou est boulonné par un dispositif ( 42 ) fileté pouvant être mis par le côté ( 31 ) arrière de la structure ( 30 ) porteuse.

8. Agencement d'élément de bouclier thermique suivant l'une des revendications précédentes 1 à 6,
dans lequel le taraudage ( 48 ) prévu dans la rainure ( 40 ) de montage de la structure ( 30 ) porteuse est réalisé pour la réception du fût ( 28 ) fileté du boulon ( 28 ) sous la forme d'un trou ( 48 ) borgne d'une profondeur suffisante déterminée.

9. Agencement d'élément de bouclier thermique suivant la revendication 8,
dans lequel un insert ( 50 ) fileté peut être monté dans le trou ( 48 ) borgne.

10. Agencement d'élément de bouclier thermique suivant la revendication 9,
dans lequel l'insert ( 50 ) fileté est constitué sous la forme d'un insert spirale ou d'un hélicoïle.

11. Procédé de montage d'un agencement ( 1 ) d'élément de bouclier thermique ayant un élément ( 3 ) de bouclier thermique et au moins un élément ( 44 ) de ressort sur une structure ( 30 ) porteuse suivant l'une des revendications 1 à 10,
dans lequel
- on monte l'élément ( 44 ) de ressort pour qu'il pénètre dans la rainure ( 34 ) de maintien de l'élément ( 3 ) de bouclier thermique,
- on introduit le boulon ( 28 ) dans l'ouverture ( 29 ) de tête de boulon traversante associée et on l'enfonce dans un trou ( 45 ) prévu dans l' élément ( 44 ) de ressort,
- on monte l'élément ( 3 ) de bouclier thermique ayant l'élément ( 44 ) de ressort qui y est mis et le boulon ( 28 ) sur la structure ( 30 ) porteuse, par un déplacement perpendiculaire à la surface de la structure ( 30 ) porteuse, de manière à ce que le fût ( 28 ) fileté du boulon ( 28 ) pénètre dans le taraudage ( 48 ) associé de la structure ( 30 ) porteuse,
- on boulonne le boulon ( 28 ).

12. Procédé suivant la revendication 11,
dans lequel on utilise au moins deux éléments ( 44 ) de ressort et au moins deux boulons ( 28 ) par élément ( 3 ) de bouclier thermique.

13. Procédé suivant la revendication 11 ou 12,
dans lequel on utilise, comme dispositif ( 42, 50 ) fileté, un insert ( 50 ) fileté, inséré au préalable dans le trou ( 48 ) borgne de la structure ( 30 ) porteuse ou un écrou ( 42 ) fileté, accessible par le taraudage traversant de la structure ( 30 ) porteuse.

14. Utilisation de l'agencement ( 1 ) d'élément de bouclier thermique suivant l'une des revendications précédentes pour la constitution d'un bouclier thermique, notamment d'une clé de voûte ou d'une fausse brique ( 3 ) du bouclier thermique d'une machine à combustion interne, notamment d'une turbine.
